# EUROPÄISCHE PATENTSCHRIFT

(11) **EP 0 779 838 B1**
(45) Veröffentlichungstag und Bekanntmachung des Hinweises auf die Patenterteilung: **20.05.1998**
(21) Anmeldenummer: 95932686.9
(22) Anmeldetag: 07.09.1995
(51) Int. Cl.: B01L 9/00, A47F 1/10

(54) **PIPETTEN-BEREITSTELLUNGS- UND ENTNAHMEVORRICHTUNG**
DEVICE FOR ARRANGING AND DISPENSING PIPETTES
DISPOSITIF PERMETTANT DE DISPOSER ET DE DISTRIBUER DES PIPETTES

(30) Priorität: 08.09.1994 DE 4431946; 12.10.1994 DE 4436473
(43) Veröffentlichungstag der Anmeldung: 25.06.1997
(73) Patentinhaber: Steinbrenner, Bernd, Dr., 69257 Wiesenbach (DE)
(72) Erfinder: STEINBRENNER, Bernd, D-69257 Wiesenbach (DE); STEINBRENNER, Roger, D-69412 Eberbach (DE)
(74) Vertreter: Weber, Walter, Dipl.-Ing.(FH)
(86) Internationale Anmeldenummer: EP9503520
(87) Internationale Veröffentlichungsnummer: WO9607480

(56) Entgegenhaltungen:
- WO-A-92/01514
- DE-U- 9 216 674
- US-A- 1 728 454
- US-A- 4 130 978
- US-A- 4 349 109
- US-A- 5 392 914
- PATENT ABSTRACTS OF JAPAN vol. 010 no. 237 (P-487) [2293] ,15.August 1986 & JP,A,61 068563 (HAYASHI) 8.April 1986,
- PATENT ABSTRACTS OF JAPAN vol. 009 no. 281 (P-403) ,8.November 1985 & JP,A,60 122373 (HAYASHI KOGYO KK) 29.Juni 1985,
- Prospekt "Pipettenspitzen von Rainin sind Spitze", Firma Kleinfeld Labortechnik, Gehrden, DE

## Beschreibung

Die Erfindung betrifft eine Pipettenspitzen-Bereitstellungs- und Entnahmevorrichtung, wobei die Pipettenspitzen in Lochplatten stecken, die als Lagen in einem Magazin platzsparend übereinandergestapelt sind.

In praktisch jedem biologischen oder medizinischen Labor verwendet man zur Handhabung und Dosierung kleinster Flüssigkeitsvolumina spezielle Kolbenpumpen, sogenannte Pipetten. Um eine Verunreinigung der zu pipettierenden Flüssigkeiten und Lösungen zu vermeiden, erfolgt der Kontakt zur Flüssigkeit über auswechselbare, zum einmaligen Gebrauch bestimmte Spitzen aus Kunststoff, die auf das untere Ende der Pipetten aufgesteckt werden. Diese werden in jedem Labor in großen Mengen benötigt.

Die Pipettenspitzen können lose in Beuteln verpackt bezogen werden und müssen dann einzeln von Hand auf die Pipetten aufgesteckt werden. Dieses Verfahren birgt die Gefahr, daß die Spitzen dabei mit der Hand berührt und damit kontaminiert werden. Bei einer großen Anzahl von Pipettiervorgängen ist dieses Verfahren außerdem sehr aufwendig.

Zur Arbeitserleichterung können Pipettenspitzen daher auch auf meist aus Kunststoff bestehenden Trägern aufgesteckt bezogen werden, wobei die Träger durch Deckel verschließbar sind. Die Träger weisen Lochplatten auf, wobei die meisten Hersteller bzw. Anbieter dabei ein standardisiertes, orthogonales 8x12- bzw. 6x10-Raster einhalten, je nach Größe der Pipettenspitzen. Dadurch ist gewährleistet, daß die Pipettenspitzen problemlos auch mit Mehrkanalpipetten entnommen werden können.

Sehr häufig werden bei der Arbeit im Labor sterile Pipettenspitzen benötigt. In aller Regel sind daher die Träger hitzestabil bis ca. 120 °C, so daß die Spitzen vor dem Gebrauch durch feuchte Hitze sterilisiert (autoklaviert) werden können. Solche Träger werden im folgenden Autoklavierboxen genannt.

In der Praxis steilen neben den Pipettenspitzen insbesondere die Autoklavierboxen selbst Wegwerfartikel dar, obwohl sie im Prinzip mehrfach verwendbar wären. Ursache dafür ist, daß ein erneutes Einstecken der Spitzen von Hand im Labor zu arbeits- und zeitaufwendig ist und bei jeder Lieferung gesteckter Spitzen eine solche Autoklavierbox mitgeliefert wird. Da diese zudem sehr stabil aufgebaut sein müssen, um den Druckbelastungen beim Einstecken der Pipetten in die Spitzen zu widerstehen, ist zu ihrer Herstellung zwangsläufig relativ viel Material notwendig. Dies führt zu einer hohen Umweltbelastung bei Herstellung und Vertrieb (für jeweils 96 bzw. 60 Spitzen muß ein eigener Träger nebst Umverpackung produziert und transportiert werden) und stellt den Anwender vor das Problem, große Mengen von Kunststoffabfällen zu entsorgen, was wiederum die Umwelt belastet.

Eine Vorrichtung der eingangs genannten Art ist aus dem Prospekt Pipettenspitzen von Rainin sind Spitze" der Firma Kleinfeld Labortechnik bekannt. Die Merkmale dieses Prospekts bilden den Oberbegriff von Anspruch 1. Es handelt sich dabei um eine Vorrichtung, bei der das Halteelement aus einer Verengung am unteren Ende des Magazins besteht, wobei die Freigabe dadurch erfolgt, daß von Hand in das obere Ende des Magazins hineingegriffen und gegen die übereinandergestapelten Lagen von Pipettenspitzen gedrückt wird. Dabei biegt sich die untere Lochplatte etwas durch und weicht der Verengung aus, wodurch sie freigegeben wird, oder die Verengung weicht aus. Es ist dabei notwendig, daß in das Magazin von oben mit Hand hineingegriffen wird. Dies ist insbesondere bei den letzten sich im Magazin befindenden Lagen sehr unbequem zu handhaben. Durch das Hineingreifen mit der Hand besteht zudem die Gefahr der Verschmutzung des Inneren des Magazins und damit der Pipettenspitzen. Des weiteren ist durch diese Bauweise die Anzahl der Lagen, mit denen ein Magazin beschickt werden kann, stark beschränkt.

Eine Vorrichtung der eingangs genannten Art ist weiterhin aus der WO 92/ 01514 bekannt. Bei dieser Vorrichtung sind lochplattenähnliche Halterungen mit Haltelaschen versehen, die dazu dienen, die Halterung mit der obersten Lage von Pipettenspitzen abzuheben und sie einem Träger zuzuführen. Das Abheben der Halterungen und das Einführen derselben mit den Spitzen in den Träger ist für die großen Mengen von benötigten Spitzen eine mühselige Handarbeit, die zudem die Gefahr von Verschmutzung der Pipettenspitzen mit sich bringt. Außerdem sind die Pipettenspitzen nicht optimal ineinandergestapelt, weil sie durch die Anordnung von Abstandhaltern nicht so weit ineinandergreifen, wie dies aufgrund ihrer Geometrie möglich wäre.

Eine Vorrichtung der eingangs genannten Art ist außerdem aus der DE 92 16 674 U1 bekannt. Bei dieser Vorrichtung sind Trägerplatten mit Lagen von Pipettenspitzen übereinandergestapelt und ein Magazin bildend gegenseitig verrastet. Es wird immer die oberste Trägerplatte abgenommen und für den Gebrauch im Labor auf eine Wanne aufgesetzt. Gegenüber der WO 92/ 01514 hat diese Vorrichtung zwar den Vorteil, daß das Einführen der Spitzen in den Träger entfällt, die übrigen, oben beschriebenen Nachteile konnten jedoch nicht behoben werden.

Der Erfindung liegt die Aufgabe zugrunde, eine Vorrichtung der eingangs genannten Art derart auszugestalten, daß eine bequeme Handhabung möglich ist, die Magazine eine große Anzahl von Lagen aufnehmen können und die Verschmutzungsgefahr für die Pipettenspitzen ausgeschlossen ist.

Die Aufgabe wird bei einer Pipettenspitzen-Bereitstellungs- und Entnahmevorrichtung der eingangs genannten Art erfindungsgemäß dadurch gelöst, daß die Betätigungseinrichtung derart gegen die Oberkante des Trägers drückbar ist, daß sich die Verengungen elastisch aufweiten und dabei die unterste Lochplatte freigeben.

Die Erfindung hat den Vorteil, daß mit geringem Aufwand ein wesentlich höherer Bedienungskomfort erzielt wird. Die Magazine können in nahezu unbegrenzter Höhe gebaut werden, wodurch eine wesentlich wirtschaftlichere Bereitstellung von Pipettenspitzen, möglich ist. Auf diese Weise können Verpackungsmaterial und Lagerplatz gespart werden. Das Magazin kann oben verschlossen sein, wodurch die im Magazin befindlichen Pipettenspitzen vor Verschmutzung und Kontaminierung gut geschützt sind.

Unter dem Magazin können Anschläge vorgesehen sein, durch die ein Träger zur Aufnahme von Pipettenspitzen sicher positionierbar ist. Es kann sich dabei um seitliche Anschläge oder um einen Anschlag handeln, der eine vertikale Verschiebung des Trägers oder des Magazins zur Auslösung des Abgabevorgangs begrenzt. Es ist möglich, diese Anschläge derart auszugestalten, daß verschiedene Träger unter dem Magazin positioniert werden können. Bei einem solchen Träger kann es sich um eine Platte handeln, in die die Pipettenspitzen eingefügt werden oder um Autoklavierboxen, die an ihrer Oberfläche eine solche lochplattenförmige Ausgestaltung aufweisen. Diese sind oft auch aus dem übrigen Gehäuse der Autoklavierbox herausnehmbar.

Ein Anschlag, der eine höhenmäßige Verschiebung des Trägers oder des Magazins begrenzt, welche der Auslösung des Abgabevorgangs dient, kann derart bemessen werden, daß die unterste mit Pipettenspitzen bestückte Lochplatte zur Aufnahme im Träger um eine Höhendifferenz nach unten fällt, die maximal der Höhendifferenz zwischen zwei im Magazin gestapelten Lochplatten mit Pipettenspitzen entspricht. Eine solche Ausgestaltung ist für alle die Ausführungsformen zweckmäßig, welche die nachrückenden Platten nicht zwangsweise halten, um eine Abgabe von mehr als zwei Lochplatten mit Pipettenspitzen zu verhindern.

Es kann ein Rahmen vorgesehen sein, der am unteren Ende des Magazins anfügbar ist und durch welchen die Magazinwandungen verlängert sind. Ein solcher Rahmen kann eine Vielzahl von Funktionen übernehmen: In ihm kann das Halteelement angeordnet sein, und es kann weiterhin die Betätigungseinrichtung zur Auslösung des Halteelements an den Rahmen angefügt sein. Es ist weiterhin möglich, die Anschläge an dem Rahmen anzubringen und so den Rahmen als Adapter für verschiedene Träger zu verwenden. Auf diese Weise ist es möglich, daß ein einheitlich ausgestaltetes Magazin an den Verbraucher geliefert wird und dieser den entsprechende Rahmen anfügt, um auf diese Weise verschiedene Arten von Trägern mit Pipettenspitzen zu füllen. Ein solcher Rahmen kann weiterhin mit Haltegriffen versehen werden, um das Aufsetzen des Magazins auf einen Träger zu erleichtern. Der Rahmen kann jedoch auch als Wandhalterung an einer Wand befestigt sein, oder das Magazin mit dem Rahmen ist in eine solche Wandhaltetung einsetzbar. Wird das Magazin mit einem solchen Rahmen zusammengefügt, so ist es zweckmäßig, wenn das Magazin oben verschlossen ist und durch den Verbraucher nicht geöffnet zu werden braucht. Dagegen wird am unteren Ende des Magazins ein abnehmbarer Deckel vorgesehen. Der Verbraucher kann das neue Magazin dann auf den Kopf stellen, den Deckel entfernen und den Rahmen am unteren Ende des Magazins aufstecken. Das Magazin wird herumgedreht, ggf. in eine Wandhalterung eingefügt, und ist betriebsbereit. Die Lochplatten mit den Pipettenspitzen lassen sich für den Transport auch mit gabelförmigen Halterungen sichern, dadurch wäre ein Umdrehen des Magazins nicht mehr erforderlich.

Die von der Außenseite zugängliche Betätigungseinrichtung kann auf verschiedenste Weise ausgestaltet werden. Beispielsweise kann eine weitere Ausbildung der Betätigungseinrichtung darin bestehen, daß im Bereich der Verengungen schräg nach außen verlaufende Teile der Magazinwandungen ausgebildet sind. Diese schräg verlaufenden Teile werden, wenn das Magazin gegen einen Träger, beispielsweise eine Autoklavierbox, gedrückt wird, durch deren Oberkanten nach außen gedrückt, wodurch die unterste Lochplatte freigegeben wird. Diese Ausgestaltung hat den Vorteil, daß zusätzlich zum Aufsetzen des Magazins auf den Träger kein weiterer Handgriff erforderlich ist, sondern lediglich ein leichter Druck gegen deren Oberkanten des Trägers zur Auslösung genügt. Selbstverständlich kann auch der Träger von unten gegen das Magazin gedrückt werden.

Die Verengungen können an zwei gegenüberliegenden Seiten des Magazins angeordnet werden. Bei der letztgenannten Ausbildung ist es möglich, die dazwischenliegenden Magazinwandungen mit dehnbaren, elastischen Falzen oder mit Schlitzen zu versehen, die einer leichteren Aufweitung zur Freigabe der untersten Lochplatte dienen.

Ein weiteres Ausführungsbeispiel sieht vor, daß die Betätigungseinrichtung aus mindestens zwei an gegenüberliegenden Seiten der Magazinwandungen angeordneten Federlaschen besteht, welche derart nach innen weisende Schrägen aufweisen, daß ein gegen diese Schrägen gedrückter Träger die vorderen Enden der Federlaschen, welche als Verengung dienen, derart auseinanderdruckt, daß die unterste Lochplatte freigegeben ist. Es können zwei Federlaschen vorgesehen sein, die sich entlang zweier Längsseiten oder des größten Teils dieser Längsseiten erstrecken, oder es ist auch möglich, an jeder Seite zwei oder mehr Federlaschen vorzusehen. Der Vorteil dieses Ausführungsbeispiels besteht darin, daß es sich um eine sehr einfache, jedoch funktionssichere Betätigungseinrichtung handelt, die ohne zusätzliche Handgriffe zu bedienen ist. Ein entsprechend ausgebildetes Magazin oder ein Magazin mit einem derart ausgebildeten Rahmen kann gut an der Wand aufgehängt werden, und der Träger muß lediglich von unten gegen das Magazin bzw. gegen das Magazin mit dem Rahmen gedrückt zu werden, um den Träger zu befüllen.

In ähnlicher Weise wie diese eben beschriebenen Federlaschen können auch vertikal ausgerichtete wippenartige Hebel an zwei gegenüberliegenden Seiten der Magazinwandungen angeordnet sein, wobei die wippenartigen Hebel zwei hakenförmige, nach innen gerichtete Enden aufweisen, von denen immer eines in den Fallweg der Lochplatten eingreift, derart, daß entweder das obere oder das untere Ende im Eingriff ist, wobei der Abstand zwischen den hakenförmigen Enden derart bemessen ist, daß die oberen hakenförmigen Enden unter die nachrückende Lochplatte greifen, wenn die unteren hakenförmigen Enden die untere Lochplatte freigeben. Dieses Ausführungsbeispiel erfordert keinen Anschlag für die Vertikalbewegung des Trägers oder des Magazins, da ein unkontrolliertes Nachrücken der nächsten Lochplatte mit den darauf befindlichen Pipettenspitzen von vornherein ausgeschlossen ist. Es wird auf diese Weise eine einfache und sehr sichere Handhabung erreicht. Es können Federelemente vorgesehen werden, die die unteren hakenförmigen Enden der wippenartigen Hebel in die Eingriffsposition drücken. Die oberen hakenförmigen Enden sind mit einem Betätigungsmechanismus verbunden, durch welchen jene in die Eingriffsposition drückbar sind, wobei gleichzeitig die unteren hakenförmigen Elemente eine Lochplatte mit Pipettenspitzen freigeben.

Eine besonders zweckmäßige Ausbildung der oben beschriebenen wippenartigen Hebel sieht vor, daß die unteren hakenförmigen Enden Federblattfortsetzungen mit Schrägen aufweisen, derart, daß sie durch das Hochdrücken eines Trägers gegen die Schrägen der Federblattfortsetzungen die wippenartigen Hebel schwenken und durch das Entfernen des Trägers die wippenartigen Hebel zurückschwenken. Auf diese Weise wird als weiterer Vorteil eine Betätigungseinrichtung geschaffen, die durch Druck mittels eines Trägers auslösbar ist, keine genaue Positionierung an vertikalen Anschlägen bedarf und äußerst funktionssicher ist.

Am Magazin können Haltegriffe zum Aufsetzen auf den Träger angeordnet sein. Es ist jedoch auch möglich, das Magazin in eine Wandhalterung einzusetzen, was zu einer besonders einfachen Handhabungsweise führt, das Magazin wird dann in ähnlicher Weise, wie beispielsweise ein Seifenspender betätigt. Für das untere Ende des Magazins kann ein wegschwenkbarer Schutz vorgesehen sein, der in Betriebsstellung dem Schutz der Pipettenspitzen vor Verschmutzung dient und für den Abgabevorgang wegschwenkbar ist. Das Magazin kann auch mittels einer am oberen Ende angeordneten Feder derart aufgehängt sein, daß es sich von der Unterlage leicht anheben und gegen einen daruntergestellten Träger drücken läßt. Die Feder sichert gleichzeitig den aufrechten Stand.

In der Zeichnung sind Ausführungsbeispiele dargestellt, wobei auf weitere Vorteile verwiesen wird. Es zeigen:
- **Figur 1**: ein erstes Ausführungsbeispiel,
- **Figur 2**: ein zweites Ausführungsbeispiel mit Federlaschen,
- **Figur 3**: ein drittes Ausführungsbeispiel mit wippenartigen Hebeln,

**Figur 1** zeigt ein erstes Ausführungsbeispiel. Pipettenspitzen 2 befinden sich in einem Magazin 6, von dem sie an einen Träger 4 lageweise abgegeben werden. Der Träger 4 ist in der Regel als Autoklavierbox 18 ausgebildet. In dem Magazin 6 befinden sich die Pipettenspitzen 2 auf Lochplatten 5. Diese Lochplatten 5 mit den Pipettenspitzen 2 sind in vielen Lagen 3 übereinander gestapelt, wobei eine platzsparende Stapelung dadurch stattfindet, daß jeweils eine Lage 3 von Pipettenspitzen 2 mit den Spitzen in die Bohrungen der nächsten Lage von Pipettenspitzen 2 eingreifen.

Die unterste Lochplatte 5 wird durch Halteelemente 7 gehalten, die beispielsweise als Verengung 8 mit an zwei gegenüberliegenden Seiten liegenden Wülsten ausgebildet ist. Die Abgabe der Pipettenspitzen 2 mit der Lochplatte 5 an den Träger 4 findet im dargestellten Ausführungsbeispiel durch die Betätigung von shräg nach außen verlaufenden Teilen 11 der Magazinwandungen 10 statt. Diese schräg nach außen verlaufenden Teile 11 müssen mindestens an zwei gegenüberliegenden Magazinwandungen 10 angeordnet sein, und zwar an denen, an denen sich die Verengungen 8 befinden. Sie sind derart ausgestaltet, daß die Magazinwandungen 10 ausweichen, wenn das Magazin 6 auf die Autoklavierbox 18 gedruckt wird oder umgekehrt - jedenfalls drücken die Oberkanten 12 gegen die schräg verlaufenden Teile 11. Dadurch geben die Verengungen 8 die unterste Lochplatte 5 mit den Pipettenspitzen 2 frei. Die Lochplatte 5 fällt mit den Pipettenspitzen 2 auf den Träger 4, der mit Bohrungen ausgestattet ist, die mit denen der Lochplatte 5 korrespondieren. Zuvor wurde der Träger 4 mit Hilfe von Anschlägen in die richtige Position gebracht, wobei ein Anschlag 25 für die richtige vertikale Positionierung sorgt, durch die der Träger 4 derart positioniert ist, daß die unterste mit Pipettenspitzen 2 bestückte Lochplatte 5 zur Aufnahme im Träger 4 um eine Höhendifferenz 26 nach unten fällt, die maximal der Höhendifferenz zwischen den im Magazin 1 gestapelten Lochplatten 5 mit Pipettenspitzen 2 entspricht.

Der Stapel aus den Pipettenspitzen 2 mit den Lochplatten 5 rückt nach und kommt nach der Abgabe wieder zur Ruhe. Für die richtige Höhendifferenz, durch die gewährleistet ist, daß die nachfolgende Lochplatte 5 wieder in die Halteposition gelangt, sorgen Anschläge 25, welche als auf den schräg verlaufenden Teilen 11 sitzende Nasen ausgebildet sein können. Durch das Abheben des Magazins 6 oder die Entfernung der Autoklavierbox 18 rücken die Magazinwandungen 10 wieder derart zusammen, daß die Verengung 8 die nächste Lochplatte 5 wieder hält. Die Pfeile 19 verdeutlichen den Druck, der auf das Magazin 6 auszuüben ist, damit die nach außen verlaufenden Teile 11 sich in Richtung der Pfeile 19' bewegen und dadurch die unterste Lochplatte 5 freigeben. Ist das Material des Magazins 6 nicht elastisch genug, um in ausreichendem Maße auszuweichen, können die Magazinwandungen 10, die zwischen den Magazinwandungen 10 mit den Verengungen 8 liegen, mit Schlitzen oder dehnbaren elastischen Falzen 13 ausgestattet sein, welche das Aufweiten erleichtern.

**Die Figur 2** zeigt ein zweites Ausführungsbeispiel, bei dem Federlaschen 27 als Halteelemente 7 dienen. Die Darstellung des entsprechenden Ausschnitts aus dem Magazin 6 und dem Träger 4 ist lediglich halbseitig dargestellt, da die andere Hälfte zur dargestellten symmetrisch ist. Das Magazin 6 wurde vor Inbetriebnahme mit einem Rahmen 24 versehen, der Halteelement 7 und Betätigungseinrichtung enthält. Als Halteelement 7 und Betätigungseinrichtung sind mindestens zwei an gegenüberliegenden Seiten der Magazinwandungen 10, 10' angeordnete Federlaschen 27 vorgesehen. Es kann sich entweder um zwei Federlaschen 27 handeln, die sich über die Länge zweier gegenüberliegender Seiten oder des größten Teils zweier gegenüberliegender Seiten erstrecken, oder es können auch jeweils zwei oder mehrere Federlaschen 27 an jeder der gegenüberliegenden Seiten der Magazinwandungen 10 oder 10' vorgesehen sein. Die Federlaschen 27 sind mit derart nach innen weisenden Schrägen 28 ausgestattet, daß ein gegen diese Schrägen 28 gedrückter Träger 4 die vorderen Enden der Federlaschen 27, welche als Verengungen 8 dienen, derart auseinanderdrückt, daß die unterste Lochplatte 5 freigegeben ist. Dabei kann ein Anschlag 25, für die bereits oben erwähnte vertikale Positionierung des Trägers 4 sorgen. Das Einführen des Trägers 4, welcher als Autoklavierbox 18 ausgebildet sein kann, sowie die Freigabe der untersten Lochplatte 5 sind durch Pfeile symbolisiert.

**Figur 3** zeigt ein drittes Ausführungsbeispiel mit wippenartigen Hebeln 29. Wie bereits zu Figur 6 beschrieben, wurde auch dieses Magazin 6 mit einem Rahmen 24 versehen, der das Halteelement 7 und die Betätigungseinrichtung enthält. Diese bestehen aus wippenartigen Hebeln 29, die an zwei gegenüberliegenden Seiten der Magazinwandungen 10, 10' angeordnet sind. Die wippenärtigen Hebel 29 weisen zwei hakenförmigen Enden 30 und 31 auf, von denen immer eines in den Fallweg der Lochplatten 5 eingreift, und zwar derart, daß entweder das obere 30 oder das untere Ende 31 im Eingriff ist. Der Abstand zwischen den hakenförmigen Enden 30 und 31 ist dabei derart bemessen, daß die oberen hakenförmigen Enden 30 unter die nachrückende Lochplatte 5' greifen, wenn die unteren hakenförmigen Enden 31 die untere Lochplatte 5 freigeben. Ähnlich wie bereits oben zu den Federlaschen 27 beschrieben, können auch die wippenartigen Hebel 29 entweder in der beschriebenen Länge ausgestaltet sein, oder es werden jeder der gegenüberliegenden Seiten zwei oder mehr solcher Hebel zugeordnet. Im dargestellten Ausführungsbeispiel schließen sich an die hakenförmigen Enden 31 der wippenartigen Hebel 29 Federblattfortsetzungen 32 an, welche derartige Schrägen 33 aufweisen, daß durch das Hochdrücken eines Trägers 4 dieser gegen die Schrägen 33 der Federblattfortsetzungen 32 drückt und dabei die wippenartigen Hebel 29 soweit schwenken, daß die unteren hakenförmigen Enden 31 außer Eingriff und die oberen hakenförmigen Enden 31 in Eingriff kommen. Dabei wird die nachrückende Lochplatte 5' gehalten und die unterste Lochplatte 5 freigegeben. Wird der Träger 4 wieder entfernt, so schwenken die wippenartigen Hebel 29 wieder zurück, wodurch die oberen hakenförmigen Enden 30 die nachrückende Lochplatte 5' freigeben und diese soweit herunterfällt, bis sie die Position der abgegebenen Lochplatte 5 vor deren Abgabe einnimmt und dort von den unteren hakenförmigen 31 gehalten wird. Selbstverständlich kann auch das Magazin gegen den Träger 4 gedrückt werden.

### Bezugszeichenliste

- **1**: Gegenstände
- **2**: Pipettenspitzen
- **3**: Lagen
- **4**: Träger
- **5**: Lochplatten
- **5'**: nachrückende Lochplatte
- **6**: Magazin
- **7**: Halteelement
- **8**: Verengung
- **10, 10'**: Magazinwandungen
- **11**: nach außen verlaufende Teile
- **12**: Oberkante
- **13**: dehnbare elastische Falze
- **18**: Autoklavierbox
- **19, 19'**: Pfeile
- **24**: Rahmen
- **25**: Anschlag
- **27**: Federlaschen
- **28**: Schrägen
- **29**: wippenartige Hebel
- **30**: oberes hakenförmiges Ende
- **31**: unteres hakenförmiges Ende
- **32**: Federblattfortsetzungen
- **33**: Schrägen

## Patentansprüche

1. Pipettenspitzen-Bereitstellungs- und Entnahmevorrichtung, wobei die Pipettenspitzen (2) in Lochplatten (5) stecken, die als Lagen (3) in einem Magazin (6) platzsparend übereinandergestapelt sind, wobei
die jeweils unterste Lage (3) der mit Pipettenspitzen (2) bestückten Lochplatte (5) durch Auslösen eines Halteelements (7) freigebbar und dabei die unterste Lochplatte (5) auf einem Träger (4) positionierbar ist, wobei das Halteelement (7) mittels einer Betätigungseinrichtung (11, 27, 29) auslösbar ist, die von der Außenseite des Magazins (6) her handhabbar ist, wobei das Halteelement (7) eine aufweitbare Verengung (8) am unteren Ende des Magazins (6) ist, durch die die unterste Lochplatte (5) an ihrem äußeren Rand gehalten ist dadurch gekennzeichnet, daß die Betätigungseinrichtung (11, 27, 29) derart gegen die Oberkante (12) des Trägers (4) drückbar ist, daß sich die Verengungen (8) elastisch aufweiten und dabei die unterste Lochplatte (5) freigeben.

2. Vorrichtung nach Anspruch 1,
**dadurch gekennzeichnet**,
daß Anschläge (25) vorgesehen sind, durch die der Träger (4) unter dem Magazin (6) positionierbar ist.

3. Vorrichtung nach Anspruch 2,
**dadurch gekennzeichnet**,
daß die Anordnung der Anschläge (25) derart bemessen ist, daß die unterste mit Pipettenspitzen (2) bestückte Lochplatte (5) zur Aufnahme im Träger (4) um eine Höhendifferenz nach unten fällt, die maximal der Höhendifferenz (26) zwischen zwei im Magazin (1) gestapelten Lochplatten (5) mit Pipettenspitzen (2) entspricht.

4. Vorrichtung nach einem oder mehreren der Ansprüche 1 bis 3,
**dadurch gekennzeichnet**,
daß am unteren Ende des Magazins (6) ein Rahmen (24) anfügbar ist, durch welchen die Magazinwandungen (10, 10') verlängert sind.

5. Vorrichtung nach Anspruch 4,
**dadurch gekennzeichnet**,
daß das Halteelement (7) und die Betätigungseinrichtung (11, 27, 29) in dem Rahmen (24) untergebracht sind.

6. Vorrichtung nach Anspruch 4 oder 5,
**dadurch gekennzeichnet**,
daß der Anschlag (25) an dem Rahmen (24) angeordnet ist.

7. Vorrichtung nach einem oder mehreren der Ansprüche 1 bis 6,
**dadurch gekennzeichnet**,
daß die Betätigungseinrichtung (11) aus im Bereich der Verengungen (8) angeordneten, schräg nach außen verlaufenden Teilen der Magazinwandungen (10, 10') besteht.

8. Vorrichtung nach einem oder mehreren der Ansprüche 1 bis 7,
**dadurch gekennzeichnet**,
daß die Verengungen (8) an zwei gegenüberliegenden Seiten des Magazins (6) angeordnet sind und die dazwischenliegenden Magazinwandungen (10, 10') dehnbare elastische Falze (13) aufweisen.

9. Vorrichtung nach einem oder mehreren der Ansprüche 1 bis 6,
**dadurch gekennzeichnet**,
daß die Betätigungseirrichtung (7) aus mindestens zwei an gegenüberliegenden Seiten der Magazinwandungen (10, 10') angeordneten Federlaschen (27) besteht, welche derart nach innen weisende Schrägen (28) aufweisen, daß ein gegen diese Schrägen (28) gedrückter Träger (4) die vorderen Enden der Federlaschen (27), welche als Verengung (8) dienen, derart auseinander drückt, daß die unterste Lochplatte (5) freigegeben ist.

10. Vorrichtung nach einem oder mehreren der Ansprüche 1 bis 6,
**dadurch gekennzeichnet**,
daß wippenartige Hebel (29) an zwei gegenüberliegenden Seiten der Magazinwandungen (10, 10') angeordnet sind, wobei die wippenartigen Hebel (29) zwei hakenförmige Enden aufweisen (30, 31), von denen immer eines in den Fallweg der Lochplatten (5) eingreift, derart, daß entweder das obere oder das untere Ende (30, 31) im Eingriff ist, wobei der Abstand zwischen den hakenförmigen Enden (30, 31) derart bemessen ist, daß die oberen hakenförmigen Enden (30) unter die nachrückende Lochplatte (5') greifen, wenn die unteren hakenförmigen Enden (31) die untere Lochplatte (5) freigeben.

11. Vorrichtung nach Anspruch 10,
**dadurch gekennzeichnet**,
daß Federelemente die unteren hakenförmigen Enden (31) in Eingriffsposition drücken und die oberen hakenförmigen Enden (30) durch einen Betätigungsmechanismus in Eingriffsposition drückbar sind.

12. Vorrichtung nach Anspruch 10 oder 11,
**dadurch gekennzeichnet**,
daß die unteren hakenförmigen Enden (31) Federblattfortsetzungen (32) mit Schrägen (33) aufweisen, derart, daß sie durch das Hochdrücken eines Trägers (4) gegen die Schrägen (33) der Federblattfortsetzungen (32) die wippenartigen Hebel (29) schwenken und durch das Entfernen des Trägers (4) die wippenartigen Hebel (29) zurückschwenken.

## Claims

1. Device for arranging and dispensing pipette tips, wherein the pipette tips (2) are arranged in apertured plates (5) which are stacked above each other in layers (3) within a magazine (6) in space-saving fashion, and in each case, the lowermost layer (3) of apertured plate (5) having pipette tips (2) can be released through disengagement of a retaining element (7) to thereby position the lowermost apertured plate (5) onto a support (4) and the retaining element (7) is disengaged by means of an activation device (11, 27, 29) which is manually operatable from outside of the magazine (6) and the retaining element (7) is a narrowing (8), capable of widening, on the lower end of the magazine (6) by means of which the lowermost apertured plate (5) is held on its outer edge,
**characterized in**
that the activation device (11, 27, 29) can be pushed against the upper edge (12) of the support (4) in such a fashion that the narrowings (8) widen in an elastic fashion to thereby release the lowermost apertured plate (5).

2. Device according to claim 1,
**characterized in**
that stops (25) are provided for positioning the support (4) below the magazine (6).

3. Device according to claim 2,
**characterized in**
that the stops (25) are arranged and dimensioned in such a fashion that the lowermost apertured plate (5) having pipette tips (2) falls for reception in a support (4) in a downward direction by a height difference (26) which corresponds at most to the height difference (26) between two apertured plates (5) stacked in the magazine (1) and having pipette tips (2)

4. Device according to one or more of claims 1 through 3,
**characterized in** that a frame (24) can be introduced on the lower end of the magazine (6) for extending the magazine walls (10, 10').

5. Device according to claim 4,
**characterized in**
that the retaining element (7) and the activation device (11, 27, 29) are accommodated in the frame (24).

6. Device according to claim 4 or 5,
**characterized in**
that the stop (25) is disposed on the frame (24).

7. Device according to one or more of claims 1 through 6,
**characterized in**
that the activation device (11) comprises diagonally outwardly travelling portions of the magazine walls (10, 10') disposed in the vicinity of the narrowings (8).

8. Device according to one or more of claims 1 through 7,
**characterized in**
that the narrowings (8) are disposed on two opposite sides of the magazine (6) and the intermediately situated magazine walls (10, 10') have flexible elastic joints (13).

9. Device according to one or more of the claims 1 through 6,
**characterized in**
that the activation device (7) comprises at least two spring shackles (27) disposed on opposite sides of the magazine walls (10, 10') having bevels (28) facing inwardly in such a fashion that a support (4) pushed against these bevels (28) pushes apart the front ends of the spring shackles (27), functioning as a narrowing (8), in such a fashion that the lowermost apertured plate (5) is released.

10. Device according to one or more of the claims 1 through 6,
**characterized in**
that rocker-like levers (29) are disposed on two opposite sides of the magazine walls (10, 10') and the rocker-like levers (29) have two hook-shaped ends (30, 31) one of which always engages into the dispensing path of the apertured plates (5) in such a manner that either the upper or the lower end (30, 31) is in engagement, wherein the separation between the hook-shaped ends (30, 31) is dimensioned in such a fashion that the upper hook-shaped end (30) engages below the following apertured plate (5') when the lower hook-shaped ends (31) release the lower apertured plate (5).

11. Device according to claim 10,
**characterized in**
that resilient elements push the lower hook-shaped ends (31) into the engagement position and the upper hook-shaped ends (30) can be pushed into the engagement position by means of an activation mechanism.

12. Device according to claim 10 or 11,
**characterized in**
that the lower hook-shaped ends (31) have leaf spring extensions (32) with bevels (33) which, via upward displacement of a support (4) against the bevels (33) of the leaf spring extensions (32), pivot the rocker-like levers (29) with the rocker-like levers (29) pivoting back when the support is removed (4).

## Revendications

1. Dispositif pour la mise à disposition et la distribution d'embouts de pipette, selon lequel les embouts de pipette (2) sont insérés dans des plaques perforées (5) qui sont empilées les unes au-dessus des autres de manière compacte par couche (3) dans un magasin (6), selon lequel la couche inférieure (3) de la plaque perforée (5) garnie d'embouts de pipette (2) peut être libérée par déclenchement d'un élément de retenue (7) et la plaque perforée inférieure (5) peut être positionnée sur un support (4), l'élément de retenue (7) pouvant être déclenché au moyen d'un dispositif d'actionnement (11, 27, 29) qui peut être manipulé depuis la face externe du magasin (6), l'élément de retenue (7) étant un étranglement (8) extensible et ménagé à l'extrémité inférieure du magasin (6) et qui maintient la plaque perforée inférieure (5) au niveau de son bord externe, caractérisé en ce que le dispositif d'actionnement (11, 27, 29) peut être comprimé contre le bord supérieur (12) du support (4) de sorte que les étranglements (8) s'élargissent de manière élastique en libérant ainsi la plaque perforée inférieure (5).

2. Dispositif selon la revendication 1;
caractérisé en ce
qu'il est prévu des butées (25) qui permettent le positionnement du support (4) en dessous du magasin (6).

3. Dispositif selon la revendication 2,
caractérisé en ce
que la disposition des butées (25) est dimensionnée de manière que la plaque perforée inférieure (5) garnie d'embouts de pipettes (2) tombe vers le bas pour venir se loger dans le support (4) d'une différence de niveau qui correspond au maximum à la différence de niveau (26) entre deux plaques perforées (5) empilées dans le magasin (6) et munies d'embouts de pipette (2)

4. Dispositif selon une ou plusieurs des revendications 1 à 3, caractérisé en ce
qu'à l'extrémité inférieure du magasin (6), on peut ajouter un cadre (24) prolongeant les parois (10, 10') du magasin.

5. Dispositif selon la revendication 4,
caractérisé en ce
que l'élément de retenue (7) et le dispositif d'actionnement (11, 27, 29) sont logés dans le cadre (24).

6. Dispositif selon la revendication 4 ou 5
caractérisé, en ce
que la butée (25) est disposée sur le cadre (24).

7. Dispositif selon une ou plusieurs des revendications 1 à 6,
caractérisé en ce
que le dispositif d'actionnement (11) se compose de parties des parois (10, 10') du magasin qui sont disposées dans la zone des étranglements (8) en s'inclinant vers l'extérieur.

8. Dispositif selon une ou plusieurs des revendications 1 à 7,
caractérisé en ce
que les étranglements (8) sont disposés sur deux faces opposées du magasin (6) et les parois intercalées (10, 10') du magasin présentent un pli élastique extensible (13).

9. Dispositif selon une ou plusieurs revendications 1 à 6
caractérisé en ce que
le dispositif d'actionnement (7) se compose d'au moins deux colliers élastiques (27) disposés sur des faces opposées des parois (10, 10') du magasin et présentant des plans inclinés (28) dirigés vers l'intérieur, de sorte qu'un support (4), comprimé contre ces plans inclinés (28), écarte les extrémités avants des colliers élastiques (27) l'une de l'autre, lesquels servent d'étranglement (8) de manière à libérer la plaque perforée inférieure (5).

10. Dispositif selon une ou plusieurs des revendications 1 à 6,
caractérisé en ce
que des leviers basculants (29) sont disposés aux deux faces opposées des parois (10, 10') du magasin, les leviers basculants (29) présentant deux extrémités en forme de crochet (30, 31) dont l'une est toujours engagée dans la course de chute des plaques perforées (5), de sorte que soit l'extrémité supérieure soit l'extrémité inférieure (30, 31) est en prise, la distance entre les extrémités formant crochet (30, 31) étant dimensionnée de sorte que les extrémités supérieures formant crochet (30) s'engage sous la plaque perforée (5') suivante quand les extrémités inférieures (31) formant crochet libèrent la plaque perforée (5).

11. Dispositif selon la revendication 10,
caractérisé en ce
que les éléments formant ressort compriment les extrémités (31) formant crochet en position d'engagement et les extrémités supérieures (30) formant crochet peuvent être comprimées par un mécanisme d'actionnement en position d'engagement.

12. Dispositif selon la revendication 10 ou 11,
caractérisé en ce
que les extrémités inférieures (31) formant crochet présentent des prolongements (32) en ressort à lame avec des plans inclinés (33) de sorte qu'elles font pivoter les leviers basculants (29) en soulevant un support (4) et en le comprimant contre les plans inclinés (33) des prolongements (32) formant ressort à lame et pivotent dans l'autre sens les leviers basculants (29) en retirant le support (4).
